# FASCICULE DE BREVET EUROPEEN

(11) **EP 1 055 070 B1**
(45) Date de publication et mention de la délivrance du brevet: **04.12.2002**
(21) Numéro de dépôt: 99902628.9
(22) Date de dépôt: 08.02.1999
(51) Int. Cl.: F04B 37/14, F04B 27/04, F04B 27/02

(54) **POMPE A VIDE A FAIBLE BRUIT ET RENDEMENT ELEVE**
GERÄUSCHARME VAKUUMPUMPE MIT HOHEM WIRKUNGSGRAD
LOW NOISE HIGH PERFORMANCE VACUUM PUMP

(30) Priorité: 12.02.1998 FR 9801664
(43) Date de publication de la demande: 29.11.2000
(73) Titulaire: Bosch Systemes de Freinage, 93700 Drancy (FR)
(72) Inventeur: DELAFAYE, Pierre, F-75012 Paris (FR); BOISSEAU, Jean-Pierre, F-75014 Paris (FR)
(74) Mandataire: Hurwic, Aleksander Wiktor
(86) Numéro de dépôt international: FR9900284
(87) Numéro de publication internationale: WO99041501

(56) Documents cités:
- EP-A- 0 731 274
- US-A- 2 579 927
- US-A- 3 834 840
- US-A- 4 105 371
- US-A- 4 679 994
- PATENT ABSTRACTS OF JAPAN vol. 007, no. 159 (M-228), 13 juillet 1983 & JP 58 067978 A (NIPPON DENSO KK), 22 avril 1983

## Description

La présente invention concerne une pompe à vide comprenant des premier et second cylindres de même diamètre dans lesquels des premier et second pistons respectifs, dont chacun est mû par un excentrique, délimitent des premier et second volumes respectifs, chaque cylindre étant muni d'une entrée dotée d'un clapet anti-retour d'aspiration et d'une sortie dotée d'un clapet anti-retour de refoulement. Une pompe similaire est connue du US 4 679 994.

Les pompes à vide de ce type, qui ont été largement utilisées dans l'industrie avant la généralisation des pompes rotatives, présentent l'avantage de pouvoir constituer des pompes sèches, ne requérant aucune lubrification.

En revanche, ces pompes sont classiquement conçues de façon telle que les pistons travaillent en opposition de phase, c'est-à-dire que la somme instantanée des volumes définis par les pistons dans les cylindres reste à peu près constante.

Or, non seulement ce mode de fonctionnement fait apparaître des vibrations indésirables, dues aux masses alternatives en mouvement, difficiles à équilibrer, mais il gêne en outre l'utilisation d'excentriques optimisés, qui augmenteraient les difficultés d'équilibrage.

Le brevet US 2579927 décrit un compresseur dont les pistons travaillent en phase. Cependant, un déséquilibre entre les courses des pistons provoque des vibrations indésirables.

Le brevet japonais JP 58067978 décrit un compresseur à niveau de bruit réduit comportant au moins une paire de pistons montés de manière symétrique par rapport à l'axe principal formé par l'axe d'entraînement des pistons, mais de rendement réduit puisque les mouvements d'aspiration et de refoulement des pistons sont de même durée.

L'invention se situe dans ce contexte et a pour but de proposer une pompe à vide moins génératrice de vibrations que les pompes connues et présentant néanmoins un rendement supérieur.

A cette fin, la pompe à vide de l'invention, par ailleurs conforme au préambule ci-dessus, est essentiellement caractérisée en ce que les cylindres sont alignés l'un avec l'autre et disposés symétriquement par rapport à un axe principal, en ce que les pistons sont simultanément animés de mouvements d'aspiration respectifs, symétriques par rapport à l'axe principal, et pour lesquels les premier et second volumes croissent, et de mouvements de refoulement respectifs, symétriques par rapport à l'axe principal, et pour lesquels les premier et second volumes décroissent, et en ce que les mouvements d'aspiration et de refoulement ont des première et seconde durées respectives dont la première est supérieure à la seconde.

Ces caractéristiques, qui optimisent le processus d'aspiration sans déséquilibrer les charges en mouvement, permettent d'améliorer le rendement de la pompe sans apparition de vibrations gênantes.

Selon un mode de réalisation avantageux de l'invention, il est possible de prévoir que chaque excentrique soit réalisé sous forme d'un guidage sur une même came animée d'un mouvement de rotation uniforme autour de l'axe principal et acceptant cet axe principal comme axe de symétrie d'ordre pair, que les mouvements d'aspiration des pistons résultent d'une rotation de première amplitude angulaire de la came, que les mouvements de refoulement des pistons résultent d'une rotation de seconde amplitude angulaire de la came, et que la première amplitude angulaire soit supérieure à la seconde amplitude angulaire.

Par exemple, la came peut être conformée en une courbe fermée de symétrie axiale d'ordre 2, présentant une dimension radiale de longueur minimale et une dimension radiale de longueur maximale faisant entre elles des angles différents de 90 degrés.

Dans ce cas, il est préférable que les angles formés entre les dimensions radiales de longueurs minimale et maximale de la came aient une valeur minimale au moins égale à 70 degrés et une valeur maximale au plus égale à 110 degrés.

La came peut avoir une forme dérivée d'une ellipse par anamorphose ou au contraire présenter, parallèlement à sa dimension radiale de longueur minimale, une largeur intermédiaire supérieure à la dimension radiale de longueur minimale et inférieure à la dimension radiale de longueur maximale.

D'autres caractéristiques et avantages de l'invention ressortiront clairement de la description qui en est faite ci-après, à titre indicatif et nullement limitatif, en référence aux dessins annexés, dans lesquels :
- la Figure 1 est une vue schématique d'une pompe à vide selon l'invention;
- la Figure 2 est une vue schématique d'une première came utilisable dans une pompe à vide selon l'invention; et
- la Figure 3 est une vue schématique d'une seconde came utilisable dans une pompe à vide selon l'invention.

La pompe à vide de l'invention comprend, de façon connue, des premier et second cylindres 1 et 2, de même diamètre D, dans lesquels des premier et second pistons respectifs 3 et 4 coulissent de façon étanche.

Chaque cylindre 1, 2 est muni d'une entrée 11, 21 sur laquelle est installé un clapet anti-retour d'aspiration 13, 23 et d'une sortie 12, 22 sur laquelle est installé un clapet anti-retour de refoulement 14, 24.

Les entrées 11, 21 sont reliées à une enceinte 6 que la pompe doit vider de son gaz, et les sorties 12, 22 refoulent par exemple dans l'atmosphère.

Les premier et second pistons 3, 4 sont mus par des excentriques respectifs 51, 52, et délimitent des premier et second volumes respectifs V1, V2 dans les cylindres 1 et 2.

Selon l'invention, les cylindres 1, 2 sont alignés l'un avec l'autre et sont disposés symétriquement par rapport à un axe principal X, lequel est perpendiculaire au plan des figures.

Chacun des pistons 3, 4 est alternativement animé d'un mouvement d'aspiration tel que MA1 et MA2, pour lequel les premier et second volumes V1, V2 croissent, et d'un mouvement de refoulement tel que MR1 et MR2, pour lequel les premier et second volumes V1, V2 décroissent.

Cependant, les mouvements d'aspiration respectifs MA1, MA2 des premier et second pistons 3 et 4 se produisent de façon à la fois simultanée pour ces deux pistons 3, 4, et symétrique par rapport à l'axe principal X.

De même, les mouvements de refoulement respectifs MR1, MR2 des premier et second pistons 3 et 4 se produisent de façon à la fois simultanée pour ces deux pistons 3, 4, et symétrique par rapport à l'axe principal X.

En outre, les mouvements d'aspiration et de refoulement MA1, MA2 et MR1, MR2 ont des première et seconde durées respectives différentes t1, t2, chaque mouvement d'aspiration MA1, MA2 ayant une durée t1 supérieure à la durée t2 de chaque mouvement de refoulement MR1 et MR2.

Dans le mode de réalisation préféré illustré à la figure 1, chaque excentrique 51, 52 est réalisé sous forme d'un guidage sur une même came 5, qui est animée d'un mouvement de rotation uniforme autour de l'axe principal X.

Le guidage de chaque piston 3, 4 peut, par exemple, être obtenu en appuyant sur le profil de la came 5 un galet tel que 31, 41 solidaire de ce piston en translation, au moyen de ressorts tels que 7 et 8 travaillant soit en compression, soit en traction comme c'est la cas pour le mode de réalisation illustré à la figure 1.

La came 5, qui tourne autour de l'axe X, accepte également cet axe comme axe de symétrie d'ordre pair, c'est-à-dire que le profil de cette came est invariant pour une rotation de 2 x PI/N radians autour de l'axe X, N étant un nombre entier pair.

Plus précisément, dans le mode de réalisation illustré, les mouvements d'aspiration MA1, MA2 des pistons 3, 4 résultent d'une rotation de première amplitude angulaire A1 de la came 5, alors que les mouvements de refoulement MR1, MR2 des pistons 3, 4 résultent d'une rotation de seconde amplitude angulaire A2 de la came 5, la première amplitude angulaire A1 étant supérieure à la seconde amplitude angulaire A2.

Pour ce faire, comme le montrent les figures 2 et 3, la came 5, qui est en l'occurrence conformée en une courbe fermée de symétrie axiale d'ordre 2, présente une dimension radiale de longueur minimale L1 et une dimension radiale de longueur maximale L2 faisant entre elles des angles A1, A2 différents de 90 degrés.

Autrement dit, la came 5 est totalement recouverte par un cercle centré sur l'axe X et de diamètre L2, et recouvre totalement un cercle centré sur l'axe X et de diamètre L1, les tangentes T1 et T2 ou T1' et T2' à ces cercles, qui sont aussi des tangentes à la came, faisant entre elles des angles A1 et A2 complémentaires dont le premier, A1, est supérieur au second, A2.

De préférence, l'angle A1 est au plus égal à 110 degrés, l'angle A2 étant donc au moins égal à 70 degrés.

La came 5 peut, comme le montre la figure 3, présenter une forme obtenue par anamorphose d'une ellipse.

Cependant, il peut être préférable, pour réduire les accélérations transmises aux pistons 3 et 4, d'utiliser une came telle qu'illustrée à la figure 2, et qui présente, parallèlement à sa dimension radiale de longueur minimale L1, une largeur intermédiaire L3 supérieure à la dimension radiale de longueur minimale L1 et inférieure à la dimension radiale de longueur maximale L2.

## Revendications

1. Pompe à vide comprenant des premier et second cylindres (1, 2) de même diamètre (D) dans lesquels des premier et second pistons respectifs (3, 4), dont chacun est mû par un excentrique (51, 52), délimitent des premier et second volumes respectifs (V1, V2), chaque cylindre étant muni d'une entrée (11, 21) dotée d'un clapet anti-retour d'aspiration (13, 23) et d'une sortie (12, 22) dotée d'un clapet anti-retour de refoulement (14, 24), les cylindres (1, 2) étant alignés l'un avec l'autre et disposés symétriquement par rapport à un axe principal (X), **caractérisée en ce que** les pistons (3, 4) sont simultanément animés de mouvements d'aspiration respectifs (MA1, MA2), symétriques par rapport à l'axe principal (X), et pour lesquels les premier et second volumes (V1, V2) croissent, et de mouvements de refoulement respectifs (MR1, MR2), symétriques par rapport à l'axe principal (X), et pour lesquels les premier et second volumes (V1, V2) décroissent, et **en ce que** les mouvements d'aspiration et de refoulement (MA1, MA2, MR1, MR2) ont des première et seconde durées respectives (t1, t2) dont la première (t1) est supérieure à la seconde (t2).

2. Pompe à vide suivant la revendication 1, **caractérisée en ce que** chaque excentrique (51, 52) est réalisé sous forme d'un guidage sur une même came (5) animée d'un mouvement de rotation uniforme autour de l'axe principal (X) et acceptant cet axe principal comme axe de symétrie d'ordre pair, **en ce que** les mouvements d'aspiration (MA1, MA2) des pistons (3, 4) résultent d'une rotation de première amplitude angulaire (A1) de la came (5), **en ce que** les mouvements de refoulement (MR1, MR2) des pistons (3, 4) résultent d'une rotation de seconde amplitude angulaire (A2) de la came (5), et **en ce que** la première amplitude angulaire (A1) est supérieure à la seconde amplitude angulaire (A2).

3. Pompe à vide suivant la revendication 2, **caractérisée en ce que** la came (5) est conformée en une courbe fermée de symétrie axiale d'ordre 2, présentant une dimension radiale de longueur minimale (L1) et une dimension radiale de longueur maximale (L2) faisant entre elles des angles (A1, A2) différents de 90 degrés.

4. Pompe à vide suivant la revendication 3, **caractérisée en ce que** les angles (A1, A2) formés entre les dimensions radiales de longueurs minimale et maximale (L1, L2) de la came (5) ont une valeur minimale au moins égale à 70 degrés et une valeur maximale au plus égale à 110 degrés.

5. Pompe à vide suivant la revendication 2 ou 3, **caractérisée en ce que** la came (5) présente, parallèlement à sa dimension radiale de longueur minimale (L1) une largeur intermédiaire (L3) supérieure à la dimension radiale de longueur minimale (L1) et inférieure à la dimension radiale de longueur maximale (L2).

## Patentansprüche

1. Vakuumpumpe mit einem ersten und einem zweiten Zylinder (1, 2) mit gleichem Durchmesser (D), in welchen ein erster bzw. ein zweiter Kolben (3, 4), von welchen jeder durch einen Exzenter (51, 52) bewegt wird, ein erstes bzw. ein zweites Volumen (V1, V2) begrenzen, wobei jeder Zylinder mit einem Eingang (11, 21), der mit einem Ansaug-Rückschlagventil (13, 23) versehen ist, und einem Ausgang (12, 22), der mit einem Ausstoß-Rückschlagventil (14, 24) versehen ist, ausgestattet ist, wobei die Zylinder (1, 2) miteinander ausgerichtet sind und symmetrisch bezüglich einer Hauptachse (X) angeordnet sind, **dadurch gekennzeichnet, daß** die Kolben (3, 4) gleichzeitig zu jeweiligen Ansaugbewegungen (MA1, MA2) angeregt werden, die bezüglich der Hauptachse (X) symmetrisch sind und für die das erste und das zweite Volumen (V1, V2) zunehmen, und zu jeweiligen Ausstoßbewegungen (MR1, MR2) angeregt werden, die bezüglich der Hauptachse (X) symmetrisch sind und für die das erste und das zweite Volumen (V1, V2) abnehmen, und daß die Ansaug- und die Ausstoßbewegungen (MA1, MA2, MR1, MR2) eine erste bzw. eine zweite Dauer (t1, t2) aufweisen, von welchen die erste (t1) länger ist als die zweite (t2).

2. Vakuumpumpe nach Anspruch 1, **dadurch gekennzeichnet, daß** jeder Exzenter (51, 52) in Form einer Führung an ein und derselben Kurvenscheibe (5) ausgeführt ist, welche zu einer gleichmäßigen Drehbewegung um die Hauptachse (X) angeregt wird und diese Hauptachse als Achse geradzahliger Symmetrie annimmt, daß sich die Ansaugbewegungen (MA1, MA2) der Kolben (3, 4) aus einer Drehung der Kurvenscheibe (5) mit einer ersten Winkelamplitude (A1) ergeben, daß sich die Ausstoßbewegungen (MR1, MR2) der Kolben (3, 4) aus einer Drehung der Kurvenscheibe (5) mit einer zweiten Winkelamplitude (A2) ergeben und daß die erste Winkelamplitude (A1) größer ist als die zweite Winkelamplitude (A2).

3. Vakuumpumpe nach Anspruch 2, **dadurch gekennzeichnet, daß** die Kurvenscheibe (5) in einer geschlossenen Kurve mit axialer Symmetrie zweiter Ordnung ausgebildet ist, die eine radiale Abmessung mit minimaler Länge (L1) und eine radiale Abmessung mit maximaler Länge (L2) aufweist, die zwischen sich Winkel (A1, A2) einschließen, die von 90 Grad verschieden sind

4. Vakuumpumpe nach Anspruch 3, **dadurch gekennzeichnet, daß** die Winkel (A1, A2), die zwischen den radialen Abmessungen mit minimaler und maximaler Länge (L1, L2) der Kurvenscheibe (5) gebildet sind, einen minimalen Wert von mindestens gleich 70 Grad und einen maximalen Wert von höchstens gleich 110 Grad aufweisen.

5. Vakuumpumpe nach Anspruch 2 oder 3, **dadurch gekennzeichnet, daß** die Kurvenscheibe (5) parallel zu ihrer radialen Abmessung mit minimaler Länge (L1) eine Zwischenbreite (L3) aufweist, die größer ist als die radiale Abmessung mit minimaler Länge (L1) und kleiner ist als die radiale Abmessung mit maximaler Länge (L2).

## Claims

1. Vacuum pump comprising a first and a second cylinder (1, 2) of the same diameter (D), in which a respective first and second piston (3, 4), each of which is moved by an eccentric (51, 52), delimit a first and a second respective volume (V1, V2), each cylinder being equipped with an inlet (11, 21) fitted with a non-return intake valve (13, 23) and an outlet (12, 22) fitted with a non-return delivery valve (14, 24), **characterized in that** the cylinders (1, 2) are aligned with one another and arranged symmetrically with respect to a main axis (X), **in that** the pistons (3, 4) are simultaneously driven with respective intake movements (MA1, MA2) which are symmetric with respect to the main axis (X), and for which movements the first and second volumes (V1, V2) increase, and with respective delivery movements (MR1, MR2) which are symmetric with respect to the main axis (X) and for which movements the first and second volumes (V1, V2) decrease, and **in that** the intake and delivery movements (MA1, MA2, MR1, MR2) have a first and a second respective duration (t1, t2), the first (t1) of which is greater than the second (t2).

2. Vacuum pump according to Claim 1, **characterized in that** each eccentric (51, 52) is produced in the form of a guide on one and the same cam (5) driven with a uniform rotational movement about the main axis (X) and accepting this main axis as an even-order axis of symmetry, and **in that** the intake movements (MA1, MA2) of the pistons (3, 4) result from a rotation of the cam (5) through a first angular amplitude (A1), **in that** the delivery movements (MR1, MR2) of the pistons (3, 4) result from a rotation of the cam (5) through a second angular amplitude (A2), and **in that** the first angular amplitude (A1) is greater than the second angular amplitude (A2).

3. Vacuum pump according to Claim 2, **characterized in that** the cam (5) is shaped as a closed curve of 2^{nd}-order axial symmetry, having a radial dimension of minimum length (L1) and a radial dimension of maximum length (L2) which make between them angles (A1, A2) other than 90 degrees.

4. Vacuum pump according to Claim 3, **characterized in that** the angles (A1, A2) formed between the radial dimensions of minimum length and of maximum length (L1, L2) of the cam (5) have a minimum value at least equal to 70 degrees and a maximum value at most equal to 110 degrees.

5. Vacuum pump according to Claim 2 or 3, **characterized in that** the cam (5) has, parallel to its radial dimension of minimum length (L1), an intermediate length (L3) which is greater than the radial dimension of minimum length (L1) and less than the radial dimension of maximum length (L2).
